# EUROPÄISCHE PATENTANMELDUNG

(11) **EP 0 753 899 A1**
(43) Veröffentlichungstag der Anmeldung: **15.01.1997**
(21) Anmeldenummer: 96110978.2
(22) Anmeldetag: 08.07.1996
(51) Int. Cl.: H01R 4/24, H01R 43/01

(54) **Modularer Kontaktträger zur lötfreien Schneid-Klemm-Andrahtung elektrischer Leiter**

(30) Priorität: 13.07.1995 CH 2059/95
(71) Anmelder: Reichle + De-Massari AG Elektro-Ingenieure, 8620 Wetzikon (CH)
(72) Erfinder: Reichle, Hans, 8620 Wetzikon (CH)
(74) Vertreter: Petschner, Goetz

(57) **Zusammenfassung**

Der modulare Kontaktträger (1) zur lötfreien Schneid-Klemm-Andrahtung elektrischer Leiter umfasst Mittel, die beim Niederdrücken auf den Kontaktträger den eingelegten Draht in die Klemmschneide des Schneid-Klemm-Kontaktes pressen. Hierbei ist der modulare Kontaktträger (1) zum trennbaren Durchschalten von ankommenden (10) und abgehenden Leitern (20) ausgebildet, wobei sowohl am ankommenden Draht als auch am weiterführenden Draht je Mittel (2; 3) angreifen, die beim Niederdrücken den ankommenden resp. den weiterführenden Draht in die Klemmschneide (4'; 5') des zugeordneten Schneid-Klemm-Kontaktes (4; 5) pressen. Die Mittel zum Niederdrücken des ankommenden Drahtes in die Klemmschneide (4') des zugeordneten Schneid-Klemm-Kontaktes (4) umfassen dabei einen am Kontaktträger (1) angelenkten Schwenkdeckel (2) und die Mittel zum Niederdrücken des weiterführenden Drahtes in die Klemmschneide (5') des zugeordneten Schneid-Klemm-Kontaktes (5) umfassen dabei eine Taste (3).

## Beschreibung

Die vorliegende Erfindung betrifft einen modularen Kontaktträger zur lötfreien Schneid-Klemm-Andrahtung elektrischer Leiter, mit Mitteln, die beim Niederdrücken auf den Kontaktträger den eingelegten Draht in die Klemmschneide des Schneid-Klemm-Kontaktes pressen.

Eine solche Anordnung ist durch das EP-Patent 310832 bekannt geworden, worin ein Mehrfach-Kontaktstifthalter eines modularen Steckverbinders für Telefon- oder Schwachstromanlagen gezeigt ist, bei dem die Mittel zur Schneid-Klemm-Andrahtung einen, auf den Körper des Kontaktstifthalters niederdrückbaren Schwenkdeckel umfassen, um die eingelegten Drähte in die Klemmschneiden der Kontaktstifte zu pressen.

Beim EP-Patent 639870 sind hingegen die Mittel, die beim Niederdrücken auf den Kontaktträger den eingelegten Draht in die Klemmschneide pressen, niederdrückbare Tasten.

Bei allen diesen bekannten Anordnungen werden relativ dünne Drähte mit dünnen Isolationen auf einer Mehrfach-Steckerleiste aufgebracht, welche Steckerleiste dann in Steckverbindung mit weiteren, Adern führenden Anschlussmitteln gebracht werden.

Ein trennbares Durchschalten ankommender und weiterführender Leiter ohne Steckermittel ist bei solchen bekannten Anordnungen hingegen nicht möglich.

Aufgabe der vorliegenden Erfindung ist nun die Schaffung eines modularen Kontaktträgers, der gestattet, ankommende und weiterführende Leiter, etwa Freileitungen und Innenleiter, ohne Verwendung der teuren und aufwendigen Steckerleisten mittels lötfreier Schneid-Klemm-Andrahtung durchzuschalten.

Dies wird erfindungsgemäss zunächst dadurch ermöglicht,dass der modulare Kontaktträger zum trennbaren Durchschalten von ankommenden und abgehenden Leitern ausgebildet ist, wobei sowohl am ankommenden Draht als auch am weiterführenden Draht je Mittel angreifen, die beim Niederdrücken den ankommenden resp. den weiterführenden Draht in die Klemmschneide des zugeordneten Schneid-Klemm-Kontaktes pressen.

Vorzugsweise umfassen dabei die Mittel zum Niederdrücken des ankommenden, in der Regel dicken Drahtes mit harter Isolation in die Klemmschneide des zugeordneten Schneid-Klemm-Kontaktes einen am Kontaktträger angelenkten Schwenkdeckel und die Mittel zum Niederdrücken des weiterführenden, in der Regel dünnen und und dünn isolierten Drahtes in die Klemmschneide des zugeordneten Schneid-Klemm-Kontaktes eine Taste. Vorzugsweise sind dabei Schwenkdeckel und Taste entriegelbar, um beliebige Umsohaltungen vornehmen zu können, wobei die Taste aus ihrer niedergedrückten Beschaltungsstellung in eine der Trennung der Durchschaltung dienende Zwischenstellung und wobei der mit der Taste zusammenwirkende Schneid-Klemm-Kontakt für den weiterführenden Draht mit der Taste zwischen einer Beschaltungsstellung und einer Trennstellung verschiebbar ist. Hierfür ist es zweckmässig, wenn der Schneid-Klemm-Kontakt für den weiterführenden Draht in einer Schlitzführung am Kontaktträger verschiebbar und über einen Mitnehmer von der Taste betätigbar sowie an seinem freien inneren Ende als Gabelkontakt ausgebildet ist.

Für eine einfache, zweckmässige und einwandfreie temporäre Trennung der Durchschaltung ohne Aufhebung einer Schneid-Klemm-Verbindung ist vorzugsweise der Schneid-Klemm-Kontakt für den ankommenden Draht am Kontaktträger abgestützt und weist eine L-förmige Abragung mit einem Kontaktkopf am freien Ende auf, welcher Kontaktkopf in den Verschiebungsweg des als Gabelkontakt ausgebildeten Schneid-Klemm-Kontaktes für den weiterführenden Draht hineinragt.

Um auch stärkste und hart isolierte Drähte in Schneid-Klemm-Andrahtung am Schneid-Klemm-Kontakt befestigen zu können, ist ein solcher Schneid-Klemm-Kontakt insbesondere für den ankommenden Draht im Bereich seiner Klemmschneide gegen die Schwenkbewegung des Schwenkdeckels hin abgekröpft und im Bereich der Klemmschneide mit messerartigen Anschrägungen versehen, sodass die Isolation sicher durchschnitten und der Draht unter der Wirkung des Schwenkdeckels in die Klemmschneide eingedrückt wird, ohne dass sich der Schneid-Klemm-Kontakt verbiegen kann.

Um ferner beliebige Umdrahtungen vornehmen zu können, ist es zweckmässig, wenn Schwenkdeckel und Taste jeweils mit durch Entriegelungstasten entriegelbare Klinkenmittel zusammenwirken, um eine neue Schneid-Klemm-Andrahtung herstellen zu können.

Weiter kann natürlich der Kontaktträger zum trennbaren Durchschalten einer Mehrzahl nebeneinander angeordneter ankommender Leiter und einer Mehrzahl nebeneinander angeordneter weiterführender Leiter ausgebildet sein.

Ferner betrifft die vorliegende Erfindung die Verwendung des erfindungsgemässen modularen Kontaktträgers zum Verbinden elektrischer Leiter, beispielsweise Einführungsdrähte der Telekommunikation (Dropwire).

Beispielsweise Ausführungsformen des Erfindungsgegenstandes sind nachfolgend anhand der Zeichnung näher erläutert. Es zeigen:
- Fig. 1: im Querschnitt den erfindungsgemässen modularen Kontaktträger zur lötfreien Schneid-Klemm-Andrahtung elektrischer Leiter;
- Fig. 2 + 3: in unterschiedlicher schaubildartiger Darstellung den erfindungsgemässen Kontaktträger für je zwei ankommende und abgehende Leiter mit gemeinsamen Beschaltungsmitteln;
- Fig. 4 + 5: die abgehende Seite des Kontaktträgers gemäss Fig. 1 zur Veranschaulichung der Beschaltungsmittel in Offenstellung und in Trennstellung;
- Fig. 6: in grösserem Massstab und schaubildartiger Darstellung die zum Zusammenwirken bestimmten Schneid-Klemm-Kontakte des Kontaktträgers gemäss Fig. 1, und
- Fig. 7: in Explosivdarstellung eine Ausführungsvariante des erfindungsgemässen modularen Kontaktträgers zur lötfreien Schneid-Klemm-Verbindung elektrischer Leiter.

Der dargestellte modulare Kontaktträger zur lötfreien Schneid-Klemm-Andrahtung elektrischer Leiter umfasst in bekannter Weise Mitteln, die beim Niederdrücken auf den Kontaktträger den eingelegten Draht in die Klemmschneide eines Schneid-Klemm-Kontaktes pressen.

Erfindungsgemäss ist hier nun der modulare Kontaktträger 1 zum trennbaren Durchschalten von ankommenden 10 und abgehenden Leitern 20 ausgebildet, wobei sowohl am ankommenden Draht 10 als auch am weiterführenden Draht 20 je Mittel 2; 3 angreifen, die beim Niederdrücken den ankommenden resp. den weiterführenden Draht in die Klemmschneide 4'; 5' des zugeordneten Schneid-Klemm-Kontaktes 4; 5 pressen.

Ein solcher modularer Kontaktträger kann für eine grössere Anzahl ankommender und abgehender Leiter mit einer entsprechende Anzahl Beschaltungsmittel sowie aufschiebbar oder aufrastbar auf einen Kabelkanal oder als Anschlusselement oder Trennelement oder zur Verwendung auf Printplatten ausgebildet sein.

Wie insbesondere Fig. 1 zeigt, umfassen die Mittel zum Niederdrücken des ankommenden Drahtes 10 in die Klemmschneide 4' des zugeordneten Schneid-Klemm-Kontaktes 4 einen am Kontaktträger 1 angelenkten Schwenkdeckel 2 und die Mittel zum Niederdrücken des weiterführenden Drahtes 20 in die Klemmschneide 5' des zugeordneten Schneid-Klemm-Kontaktes 5 eine Taste 3.

Hierbei wirken Schwenkdeckel 2 und Taste 3 jeweils mit durch Entriegelungstasten 11 resp. 21 entriegelbare Klinkenmittel 11' resp. 21' zusammen, um die Beschaltung jederzeit ändern zu können, wie das beispielsweise in Fig. 4 angedeutet ist. Zudem ist, wie Fig. 5 zeigt, die Taste 3 aus ihrer niedergedrückten Beschaltungsstellung in eine der Trennung der Durchschaltung dienende Zwischenstellung verschiebbar, wobei der mit der Taste 3 zusammenwirkende Schneid-Klemm-Kontakt 5 für den weiterführenden Draht der Taste 3 zwischen einer Beschaltungsstellung und einer Trennstellung folgt. Der Schneid-Klemm-Kontakt 5 für den weiterführenden Draht ist hierfür in einer Schlitzführung 12 am Kontaktträger 1 (Fig. 1) verschiebbar und über einen Mitnehmer 13 von der Taste 5 betätigbar.

Für die Herstellung einer Trennkontakt-Durchschaltung ist der Schneid-Klemm-Kontakt 5 für den weiterführenden Leiter 20 Gemäss Fig. 6 an seinem freien inneren Ende als Gabelkontakt 22 ausgebildet. Ferner weist der am Kontaktträger 1 abgestützte Schneid-Klemm-Kontakt 4 für den ankommenden Draht eine L-förmige Abragung 8 mit einem Kontaktkopf 9 am freien Ende auf, welcher Kontaktkopf 9 in den Verschiebungsweg des als Gabelkontakt 22 ausgebildeten Schneid-Klemm-Kontaktes 5 für den weiterführenden Draht hineinragt. Über einen Haltenocken 14 kann der Schneid-Klemm-Kontakt 5 in seiner Trennposition gehalten werden.

Um auch stärkste und hart isolierte Drähte in Schneid-Klemm-Andrahtung am Schneid-Klemm-Kontakt befestigen zu können, ist ein solcher Schneid-Klemm-Kontakt 5 insbesondere für den ankommenden Draht 10 im Bereich seiner Klemmschneide 4' gegen die Schwenkbewegung des Schwenkdeckels 2 hin abgekröpft und, wie in Fig. 6 gezeigt, im Bereich der Klemmschneide mit messerartigen Anschrägungen versehen, sodass die Isolation sicher durchschnitten und der Draht unter der Wirkung des Schwenkdeckels in die Klemmschneide eingedrückt wird, ohne dass sich der Schneid-Klemm-Kontakt verbiegen kann. Ferner ist der Kontaktfuss des Schneid-Klemm-Kontaktes 5 durch eine Ausnehmung 15 federnd, um die beim Beschalten auftretenden Spannungen unter Vermeidung von bleibenden Deformationen gleichmässig zu verteilen. Zudem dienen die unteren Abstützungen 16 der Aufnahme der beim Beschalten auftretenden vertikalen Kräfte.

In Fig. 7 ist in Explosivdarstellung eine Ausführungsvariante des erfindungsgemässen modularen Kontaktträgers zur lötfreien Schneid-Klemm-Verbindung elektrischer Leiter gezeigt. Neben Bodenteil 1'' und Gehäuse 1' sind weiter der Schwenkdeckel 2, die Taste 3, die Schneid-Klemm-Kontakte 4 und 5 sowie die Entriegelungstaste 11 erkennbar. Zudem sind hier Erdkontakte 23 sowie Kontakte 24 zur Aufnahme von Überspannungsschutzmittel 25 vorgesehen, welche Kontakte über Stegmittel 26 mit den Schneid-Klemm-Kontakten 4 in Klemmverbindung stehen.

Aus dem Vorbeschriebenen ergibt sich somit ein modularer Kontaktträger, der gestattet, ankommende und weiterführende Leiter, etwa Freileitungen und Inner leiter, ohne Verwendung der teuren und aufwendigen Steckerleisten mittels lötfreier Schneid-Klemm-Andrahtung auf einfachste Weise und ohne die Notwendigkeit von Werkzeug durchzuschalten, wobei sich die Erfindung nicht auf das gezeigte und beschriebene Ausführungsbeispiel beschränkt, sondern im Rahmen des Erfindungsgedankens Modifikationen durchaus möglich sind.

Insbesondere sind solche erfindungsgemässen modularen Kontaktträger auch zum Verbinden irgendwelcher elektrischer Leiter, wie Dropwire verwendbar.

Es wird Schutz beansprucht wie folgt:

## Patentansprüche

1. Modularer Kontaktträger zur lötfreien Schneid-Klemm-Andrahtung elektrischer Leiter, mit Mitteln, die beim Niederdrücken auf den Kontaktträger den eingelegten Draht in die Klemmschneide des Schneid-Klemm-Kontaktes pressen, dadurch gekennzeichnet,
dass der modulare Kontaktträger (1) zum trennbaren Durchschalten von ankommenden und abgehenden Leitern ausgebildet ist, wobei sowohl am ankommenden Draht als auch am weiterführenden Draht je Mittel (2; 3) angreifen, die beim Niederdrücken den ankommenden resp. den weiterführenden Draht in die Klemmschneide (4'; 5') des zugeordneten Schneid-Klemm-Kontaktes (4; 5) pressen.

2. Kontaktträger nach Anspruch 1, dadurch gekennzeichnet, dass die Mittel zum Niederdrücken des ankommenden Drahtes in die Klemmschneide (4') des zugeordneten Schneid-Klemm-Kontaktes (4) einen am Kontaktträger (1) angelenkten Schwenkdeckel (2) und die Mittel zum Niederdrücken des weiterführenden Drahtes in die Klemmschneide (5') des zugeordneten Schneid-Klemm-Kontaktes (5) eine Taste (3) umfassen.

3. Kontaktträger nach Anspruch 2, dadurch gekennzeichnet, dass Schwenkdeckel (2) und Taste (3) entriegelbar sind, wobei die Taste (3) aus ihrer niedergedrückten Beschaltungsstellung in eine der Trennung der Durchschaltung dienende Zwischenstellung verschiebbar ist und wobei der mit der Taste (3) zusammenwirkende Schneid-Klemm-Kontakt (5) für den weiterführenden Draht mit der Taste (3) zwischen einer Beschaltungsstellung und einer Trennstellung verschiebbar ist.

4. Kontaktträger nach Anspruch 3, dadurch gekennzeichnet, dass der Schneid-Klemm-Kontakt (5) für den weiterführenden Draht in einer Schlitzführung (12) am Kontaktträger (1) verschiebbar und über einen Mitnehmer (13) von der Taste (5) betätigbar sowie an seinem freien inneren Ende als Gabelkontakt (22) ausgebildet ist.

5. Kontaktträger nach den Ansprüchen 1 und 4, dadurch gekennzeichnet, dass der Schneid-Klemm-Kontakt (4) für den ankommenden Draht am Kontaktträger (1) abgestützt ist und eine L-förmige Abragung (8) mit einem Kontaktkopf (9) am freien Ende aufweist, welcher Kontaktkopf (9) in den Verschiebungsweg des als Gabelkontakt (22) ausgebildeten Schneid-Klemm-Kontaktes (5) für den weiterführenden Draht hineinragt.

6. Kontaktträger nach Anspruch 5, dadurch gekennzeichnet, dass der Schneid-Klemm-Kontakt (4) für den ankommenden Draht im Bereich seiner Klemmschneide (4') gegen die Schwenkbewegung des Schwenkdeckels (3) hin abgekröpft ist und im Bereich der Klemmschneide (4') messerartige Anschrägungen aufweist.

7. Kontaktträger nach Anspruch 3, dadurch gekennzeichnet, dass Schwenkdeckel (2) und Taste (3) jeweils mit durch Entriegelungstasten (11 resp. 21) entriegelbare Klinkenmittel (11' resp. 21') zusammenwirken.

8. Kontaktträger nach den Ansprüchen 1 bis 7, dadurch gekennzeichnet, dass der Kontaktträger (1) zum trennbaren Durchschalten einer Mehrzahl nebeneinander angeordneter ankommender Leiter und einer Mehrzahl nebeneinander angeordneter weiterführender Leiter ausgebildet ist.

9. Verwendung des erfindungsgemässen modularen Kontaktträgers nach Anspruch 1, zum Verbinden elektrischer Leiter, beispielsweise Einführungsdrähte der Telekommunikation (Dropwire).
